# EUROPÄISCHE PATENTSCHRIFT

(11) **EP 0 704 614 B1**
(45) Veröffentlichungstag und Bekanntmachung des Hinweises auf die Patenterteilung: **25.03.1998**
(21) Anmeldenummer: 95114436.9
(22) Anmeldetag: 14.09.1995
(51) Int. Cl.: F02F 7/00

(54) **Ventilhaube**
Valve cover
Couvercle de culasse

(30) Priorität: 27.09.1994 DE 4434453
(43) Veröffentlichungstag der Anmeldung: 03.04.1996
(73) Patentinhaber: BAYER AG, 51368 Leverkusen (DE)
(72) Erfinder: Kammerer, Roderich, Dr., D-53604 Bad Honnef (DE); Krause, Frank, D-51469 Bergisch Gladbach (DE)

(56) Entgegenhaltungen:
- EP-A- 0 070 500
- GB-A- 1 263 077
- US-A- 4 456 268
- US-A- 4 571 133

## Beschreibung

Die Erfindung betrifft eine akustisch entkoppelte Ventilhaube für Verbrennungsmotoren auf Basis von Kunstoff oder Metall als Haubenmaterial mit einer elastischen Kunststoffdichtung als Dichtmaterial und Verbindungselementen mit Tellerfedern, die die Ventilhaube vom Motorgehäuse akustisch entkoppeln.

Ventilhauben decken die Nockenwellen von Verbrennungsmotoren ab. Auf der Haubenunterseite wird üblicherweise die Verbindung zum Zylinderkopf mit einer Dichtung abgedichtet. Diese Dichtung wird durch Befestigungsschrauben auf dem Zylinderkopf vorgespannt, um die erforderliche Flächenpressung zum Abdichten der Verbindung zwischen Ventilhaube und Zylinderkopf aufzubringen.

Traditionell wird die Ventilhaube aus Aluminium gefertigt. Bisweilen wird, wenn die Haubenform und das Befestigungskonzept es zulassen, auch Kunststoff eingesetzt, z.B. Polyamid. Der Einsatz von Kunststoff als Haubenmaterial ist vorteilhaft gegenüber dem Einsatz von Metall, insbesondere Aluminium, da hierbei Herstellungskosten eingespart werden, die Haube ein niedrigeres Gewicht und eine bessere Oberflächenqualität aufweist.

Neuere verstärkte Anforderungen der Reduzierung der Schallemmission von Verbrennungsmotoren erfordern eine akustische Entkopplung der Ventilhaube vom Motorgehäuse. Diese Entkopplung betrifft die beiden Schalleitungspfade, nämlich die Dichtung einerseits, und die Schraubenbefestigungen der Ventilhaube andererseits. Die Entkopplung wird bei der Dichtung durch entsprechend weiches Dichtungsmaterial und bei der Befestigung der Haube durch sogenannte Entkopplungselemente unter den Befestigungsschrauben erreicht.

Die Verwendung, insbesondere von Kunststoff als Ventilhaubenmaterial, erweist sich aus den folgenden Gründen bei bisher bekannten Ventilhaubenkonstruktionen als nachteilhaft:

Der Lastfall Vorspannung tritt langzeitig (d.h. über 10³ - 10⁴ Stunden) in Verbindung mit hohen Temperaturschwankungen (von -40°C - 140°C) oder auch bei Zeitrafferprüfung innerhalb von 10³ h und einer Temperatur von 130 - 150°C auf. Eine hohe Temperatur und die Langzeitigkeit der Belastung erweisen sich als für Thermoplaste ungünstig und das Kriechen des Materials wird dabei beschleunigt. Unter Kriechen wird hierbei eine bleibende Formänderung mit der Folge eines Vorspannungsverlustes bis zum Eintritt der Leckage der Ventilhaube verstanden. In der Praxis müßten daher als Ausgleich die Befestigungsschrauben in regelmäßigen Intervallen nachgezogen werden, was sich aber aus unterschiedlichen Gründen verbietet.

Die genannten Entkopplungselemente sind vergleichsweise teuer in der Herstellung. Da sie auch eine weiche Zwischenschicht aus einem Elastomer haben, verstärken sie durch Setz- und Kriecheffekte die Gefahr eines Vorspannungsverlustes. Hierdurch wird klar, daß z.B. entkoppelte Kunststoffhauben bislang nicht zum Einsatz gekommen sind.

Aufgabe der Erfindung ist es, eine akustisch entkoppelte Ventilhaube bereitzustellen, insbesondere aus Kunststoff, bevorzugt thermoplastischem Kunststoff, als Haubenmaterial, die die genannte Nachteile nicht aufweist und insbesondere die akustische Entkopplung bei gleichzeitigem Erhalt der Vorspannung über einen möglichst langen Zeitraum ermöglicht.

Die Aufgabe wird erfindungsgemäß gelöst durch eine akustisch entkoppelte Ventilhaube für Verbrennungsmotoren auf Basis von Kunststoff, insbesondere thermoplastischem Kunststoff, oder Metall, insbesondere Aluminium, Magnesium, Stahl oder Titan, besonders bevorzugt aus glasfaservertärktem Polyamid-66, mit einer elastischen Kunststoffdichtung als Dichtungsmaterial und einen oder mehreren Verbindungselementen, bevorzugt Schrauben, zur Verbindung der Ventilhaube mit dem Motorgehäuse, bei der zur Befestigung der Ventilhaube auf dem Motorgehäuse Befestigungselemente mit Tellerfedern unterlegt sind, die die Vorspannung der Befestigungselemente an die Ventilhaube weitergeben, im Betriebspunkt einen horizontalen Kennlinienverlauf in der Kraft/Federweg-Kennlinie aufweisen (entsprechend eienr Federrate von 0) und bei der die Tellerfedern in einem Sitz der Ventilhaube geführt werden.

In einer bevorzugten Ausführungsform sind die Befestigungselemente sowie der Tellerfedersitz der Ventilhaube mit zusätzlichen Auflageflächen für die Tellerfedern versehen.

Durch den Einsatz der Tellerfedern bei der erfindungsgemäßen Ventilhaube wird zum einen eine akustische Trennung der Haube von den Befestigungsschrauben erreicht, da die Federkonstante am Betriebspunkt der Tellerfeder etwa 0 ist. Desweiteren wird eine Kompensation eines Vorspannungsverlustes erreicht. Der Vorspannungsverlust der Kunststoffhaube aufgrund von Materialermüdung als Funktion der Temperatur und Zeit, bewirkt lediglich, daß der Betriebspunkt im Kraft-Vorspannungsdiagramm der Tellerfeder (s. Fig. 1) nach links ausweicht ohne daß aber die Vorspannkraft geringer wird. Hierbei wird die Dichtfunktion der Ventilhaube unverändert erhalten. Ein weiterer Vorteil des Einsatzes von Tellerfedern gemäß der Erfindung besteht darin, daß die Tellerfedern in der Herstellung vorsichtig geschätzt um eine Größenordnung preisgünstiger sind als übliche Entkopplungselemente. Sie weisen zudem einen geringeren Platzbedarf auf.

Die Erfindung wird im folgenden anhand der Figuren beispielhaft näher erläutert.

In den Figuren zeigen
- Fig. 1: ein schematisches Federkraft-Vorspannungsdiagramm einer Tellerfeder,
- Fig. 2: eine Schnittzeichnung der erfindungsgemäßen Ventilhaube,
- Fig. 3: eine bevorzugte Tellerfederform bei der Verwendung von Standardschrauben.

Der in Fig. 2 gezeigte Aufbau ist beispielhaft für eine Zentralverschraubung beschrieben. Die Ventilhaube 1 wird über eine mit einer Tellerfeder 5 unterlegte Befestigungsschraube 4 mit dem Gehäuse des darunter befindlichen Motorblocks 2 verbunden. Die Abdichtung der Ventilhaube 1 mit Hilfe der Dichtung 3 kann unter Verwendung der üblichen temperaturbeständigen Dichtungsmaterialien bewirkt werden. Hierbei haben sich wegen der erreichbaren niedrigen Shorehärten, insbesondere Silikondichtungen, z.B.. Silopren LSR 2030, Firma Bayer, als vorteilhafte akustische Entkopplungsglieder erwiesen.

Die Befestigungsschraube 4 kann in einer in Fig. 2 gezeigten Variante einen kleinen Absatz 8 am oberen Ende des Schraubenschaftes haben, um ein vorzeitiges Anlegen der Tellerfeder auf die Unterseite des Schraubenkopfes zu verhindern. Entsprechend kann auch im Tellerfedersitz 6 der Ventilhaube eine Auflagefläche 7 vorgesehen sein. Eine gegebenenfalls einzusetzende zusätzliche Dichtmembran 9 kann im Bereich der Befestigungselemente den Austritt von Öl verhindern.

Bei der Verwendung genormter Standardschrauben kann man auch den Innendurchmesser der Tellerfeder gemäß dem Detail in Fig. 3 ausbilden.

Unabhängig von der in Fig. 2 gezeigten Ausführungsform können auch andere Befestigungsarten von Ventilhauben, z.B. Flanschverschraubungen erfindungsgemäß vorgesehen werden. Bei der Flanschverschraubung wird der Kostenvorteil gegenüber bekannten Ventilhauben verstärkt aufgrund der größeren Zahl von erforderlichen Befestigungselementen. Bei der gezeigten Zentralverschraubung wird als weiterer Effekt, die sonst aufgrund unterschiedlicher Wärmeausdehnungskoeffizienten zwischen dem Kunststoff (der Ventilhaube) und dem Gußeisen bzw. Aluminium (des Motorgehäuse) unvermeidliche Temperaturabhängigkeit der Vorspannung eliminiert.

## Patentansprüche

1. Akustisch entkoppelte Ventilhaube (1) für Verbrennungsmotoren auf Basis von Kunststoff oder Metall als Haubenmaterial mit einer elastischen Kunststoffdichtung (3) als Dichtmaterial und einem oder mehreren Verbindungselementen (4), bei der zur Befestigung der Ventilhaube (1) auf dem Motorgehäuse (2) die Befestigungselemente (4) mit Tellerfedern (5) unterlegt sind, die die Vorspannung der Befestigungselemente (4) an die Ventilhaube (1) weitergeben, die Tellerfedern (5) im Betriebspunkt einen horizontalen Kennlinienverlauf in der Kraft/Federweg-Kennlinie aufweisen und bei der die Tellerfedern (5) in einem Sitz (6) der Ventilhaube (1) geführt werden.

2. Ventilhaube nach Anspruch 1, dadurch gekennzeichnet, daß als Haubenmaterial ein thermoplastischer Kunststoff oder Aluminium, Magnesium, Stahl oder Titan eingesetzt wird.

3. Ventilhaube nach Anspruch 1, dadurch gekennzeichnet, daß das Haubenmaterial glasfaserverstärktes Polyamid ist.

4. Ventilhaube nach den Ansprüchen 1 bis 3, dadurch gekennzeichnet, daß als Befestigungselemente (4) Schrauben eingesetzt werden, die eine zusätzliche Auflagefläche (8) aufweisen.

5. Ventilhaube nach den Ansprüchen 1 bis 4, dadurch gekennzeichnet, daß der Sitz (6) der Ventilhaube (1) zur Führung der Tellerfeder (5) eine zusätzliche Auflagefläche (7) aufweist.

6. Ventilhabe nach den Ansprüchen 1 bis 5, dadurch gekennzeichnet, daß als Dichtungsmaterial für die Ventilhaubendichtung (3) Silikon mit niedriger Shorehärte eingesetzt wird.

## Claims

1. Acoustically uncoupled valve cover (1) for internal combustion engines on the basis of plastic or metal as cover material with a flexible plastic seal (3) as seal material and one or more connecting elements (4), in which, to fix the valve cover (1) to the engine housing (2), the fixing elements (4) are underlaid with disc springs (5) which transmit the initial tension of the fixing elements (4) to the valve cover (1), the disc springs (5) have a horizontal characteristic curve configuration in the force/spring excursion characteristic curve at the operating point and in which the disc springs (5) are guided in a seat (6) of the valve cover (1).

2. Valve cover according to Claim 1, characterized in that a thermoplastic or aluminium, magnesium, steel or titanium is used as cover material.

3. Valve cover according to Claim 1, characterized in that the cover material is glass-fibre-reinforced polyamide.

4. Valve cover according to Claims 1 to 3, characterized in that screws which have an additional bearing surface (8) are used as fixing elements (4).

5. Valve cover according to Claims 1 to 4, characterized in that the seat (6) of the valve cover (1) has an additional bearing surface (7) to guide the disc springs (5).

6. Valve cover according to Claims 1 to 5, characterized in that silicone with low Shore hardness is used as seal material for the valve cover seal (3).

## Revendications

1. Couvercle de culasse à découplage acoustique (1) pour moteur à combustion interne, à la base de matière plastique ou de métal comme matériau du couvercle, comportant un joint élastique en matière plastique (3) comme matériau d'étanchement, et un ou plusieurs éléments de liaison (4), dans lequel pour la fixation du couvercle de culasse (1) sur le moteur carter de moteur (2), des ressorts à lames (5) sont disposés sous les éléments de fixation (4), lesquels transmettent la précontrainte des éléments de fixation (4) au couvercle de culasse (1), lesdits ressorts à lames (5) présentant au point de fonctionnement un tracé horizontal pour la courbe caractéristique force/déplacement, et dans lequel les ressorts à lames (5) sont guidés dans un siège (6) du couvercle de culasse (1).

2. Couvercle de culasse selon la revendication 1, caractérisé en ce que l'on emploie comme matériau pour le couvercle une matière thermoplastique, ou de l'aluminium, du magnésium, de l'acier ou du titane.

3. Couvercle de culasse selon la revendication 1, caractérisé en ce que le matériau du couvercle est du polyamide renforcé par des fibres de verre.

4. Couvercle de culasse selon les revendications 1 à 3, caractérisé en ce que l'on emploie comme élément de fixation (4) des vis qui présentent une surface d'appui additionnelle (8).

5. Couvercle de culasse selon les revendications 1 à 4, caractérisé en ce que le siège (6) du couvercle de culasse (1) pour le guidage du ressort à lame (5) présente une surface d'appui additionnelle (7).

6. Couvercle de culasse selon les revendications 1 à 5, caractérisé en ce que l'on emploie comme matériau d'étanchement pour le joint (3) du couvercle de culasse du silicone avec une faible dureté Shore.
